# EUROPÄISCHE PATENTSCHRIFT

(11) **EP 1 560 509 B1**
(45) Veröffentlichungstag und Bekanntmachung des Hinweises auf die Patenterteilung: **30.08.2006**
(21) Anmeldenummer: 03812138.0
(22) Anmeldetag: 22.10.2003
(51) Int. Cl.: A47B 77/08, E05B 7/00, A47L 15/00

(54) **TÜR FÜR HAUSHALTSGERÄTE**
DOOR FOR DOMESTIC APPLIANCES
PORTE POUR APPAREILS MENAGERS

(30) Priorität: 04.11.2002 DE 10251231
(43) Veröffentlichungstag der Anmeldung: 10.08.2005
(73) Patentinhaber: BSH Bosch und Siemens Hausgeräte GmbH, 81739 München (DE)
(72) Erfinder: KACZMAREK, Wolfgang, 84419 Schwindegg (DE)
(86) Internationale Anmeldenummer: PCT/EP2003/011715
(87) Internationale Veröffentlichungsnummer: WO 2004/049865

(56) Entgegenhaltungen:
- EP-A- 0 942 120
- DE-U- 8 810 959
- GB-A- 413 707

## Beschreibung

Die Erfindung betrifft eine Tür für Haushaltsgeräte nach dem Oberbegriff des Patentanspruches 1.

Aus DE 88 10 959 U1 ist eine Tür für Haushaltsgeräte bekannt, die um eine horizontale Achse schwenkbar ist.

Türen, auch Türen von Haushaltsgeräten, ob um eine horizontale oder vertikale Achse schwenkbar ausgebildet, werden von einer Ausgangsstellung bei geschlossenem Gerät in eine Zielstellung bei geöffnetem Gerät und umgekehrt, und weisen an ihrer Frontseite üblicherweise ein festes Halteelement - beispielsweise einem Griff oder einer Griffleiste - zum Schwenken der Tür auf. Bei dem Verschwenken entsteht das Problem, dass der Benutzer des Haushaltsgeräts schon bald nach der Schwenkbewegung der Tür aus der Ausgangsstellung mittels des festen Halteelements umgreifen muss, um die Tür an deren - beispielsweise bei einer Geschirrspülmaschine oder einem Herd nach einem Bearbeitungsvorgang noch heißen - Innenverkleidung in die Zielstellung drücken zu können. Ein weiterer Nachteil des festen Halteelements besteht darin, dass der Benutzer bei der Schwenkbewegung der um eine horizontale Achse schwenkbaren Tür, insbesondere bei am Boden stehenden Haushaltsgeräten, sich stark bücken oder fast auf die Knie begeben muss.

Der Erfindung liegt die Aufgabe zu Grunde, eine Tür der eingangs beschriebenen Art so zu gestalten, dass sie die Nachteile bekannter Lösungen vermeidet und für den Benutzer des Haushaltsgeräts die Ausführung der Schwenkbewegung erleichtert.

Diese Aufgabe wird durch die Merkmale des Patentanspruchs 1 erfindungsgemäß gelöst. Weiterbildungen der Erfindung sind in den Unteransprüchen angegeben.

Dadurch, dass das Halteelement gemäß dem Gegenstand der Erfindung schwenkbar ausgebildet ist, so dass es sich mit dem Schwenken der Tür mitbewegt, wird in vorteilhafter Weise ein Umgreifen bei der Schwenkbewegung von der Ausgangsstellung in die Zielstellung und umgekehrt vermieden. Dieses schwenkbare Halteelement führt für den Benutzer des Haushaltsgeräts zu einer wesentlich vereinfachten Ausführung der Schwenkbewegung zum Öffnen und Schließen des Geräts. Mögliche Gesundheitsschäden für den Benutzer - insbesondere an Armen, Beinen und Rücken -, die durch das bei festem Halteelement erforderliche Umgreifen, Bücken etc. verursacht werden, können vermieden oder zumindest gelindert werden.

Gemäß einer günstigen Weiterbildung der Erfindung nimmt das Halteelement eine zur Schwenkbewegung der Tür entsprechende Schwenkbewegung in entgegengesetzter Richtung ein. Dadurch lässt sich der für den Benutzer erforderliche Aufwand bei der Schwenkbewegung der Tür mittels des Halteelements weiter minimieren.

Gemäß altemativer Ausgestaltungen der Erfindung ist das Halteelement um eine horizontale Achse oder um eine vertikale Achse schwenkbar ausgebildet. Damit kann das schwenkbare Halteelement für alle Arten von schwenkbaren Haushaltsgeräte-Türen in vorteilhafter Weise eingesetzt werden.

Gemäß einer anderen vorteilhaften Weiterbildung der Erfindung ist das Halteelement um 90° oder zumindest um annähernd 90° gegenüber einer Ausgangsstellung geschwenkt.

Nach einer vorteilhaften Ausführungsform der Erfindung ist das Halteelement als schwenkbarer Griff oder alternativ als schwenkbare Griffleiste ausgebildet.

Nach einer bevorzugten Ausführungsform der Erfindung ist das Halteelement für die um eine horizontale Achse schwenkbare Tür einer Geschirrspülmaschine oder eines Herdes oder für die um eine vertikale Achse schwenkbare Tür eines Kühlschranks einsetzbar.

Mit der Erfindung ist eine Tür der eingangs beschriebenen Art so gestaltet, dass sie die Nachteile bekannter Lösungen vermeidet und für den Benutzer des Haushaltsgeräts die Ausführung der Schwenkbewegung erleichtert.

Der Gegenstand der Erfindung wird anhand eines in der Zeichnung dargestellten Ausführungsbeispiels näher erläutert. Im einzelnen zeigen
- Figur 1: einen Teil der Tür eines Haushaltsgeräts in teilweiser Schnitt-darstellung mit dem erfindungsgemäßen Halteelement in Schließstellung,
- Figur 2: einen Teil der Tür eines Haushaltsgeräts in teilweiser Schnitt-darstellung mit dem erfindungsgemäßen Halteelement in Offenstellung,
- Figur 3: die Seitenansicht eines Haushaltsgeräts mit der erfindungsgemäßen Tür in der Schließstellung und
- Figur 4: die Seitenansicht der Geschirrspülmaschine von Figur 3 mit der erfindungsgemäßen Tür in der Offenstellung.

Figur 1 zeigt einen Teil der Tür 1 eines Haushaltsgeräts im gezeigten Ausführungsbeispiel einer Geschirrspülmaschine 3 in der Seitenansicht. Die Tür 1 ist an der Frontseite der Geschirrspülmaschine 3 - entweder als Stand- oder Einbaugerät - zum Öffnen und Schließen eines Spülbehälters, in dem üblicherweise mindestens ein Geschirrkorb zur Aufnahme von Spülgut angeordnet ist, angebracht. Ebenso kann die Tür 1 auch bei anderen Haushaltsgeräten wie Kühlschränke, Herde etc. verwendet werden, die jeweils einen verschließbaren Innenraum aufweisen. Die Tür 1 ist um eine Achse schwenkbar ausgebildet - bei der Geschirrspülmaschine 3 um eine horizontale Achse, hingegen bei einem Kühlschrank um eine vertikale Achse - und von einer Ausgangsstellung bei geschlossenem Gerät in eine Zielstellung bei geöffnetem Gerät und umgekehrt bewegbar. Darüber hinaus weist die Tür 1 an ihrer Frontseite ein Halteelement 2 auf, an dem ein Benutzer des Haushaltsgeräts zum Schwenken der Tür 1 angreift.

Gemäß dem Gegenstand der Erfindung ist das Halteelement 2 schwenkbar ausgebildet, so dass es sich mit dem Schwenken der Tür 1 mitbewegen kann. Im gezeigten Ausführungsbeispiel einer Geschirrspülmaschine 3 ist das Halteelement 2, das vorzugsweise als schwenkbarer Griff oder als schwenkbare Griffleiste ausgebildet ist, in einem Drehpunkt 4 an der Tür 1 um die horizontale Achse schwenkbar gelagert. Aus einer in Figur 1 als waagrecht erkennbaren ersten Position - einer Ausgangsstellung - kann das Halteelement 2 selbst und zusätzlich zur schwenkbar ausgebildeten Tür 1 durch die Lagerung im Drehpunkt 4 um beliebige Winkel α, vorzugsweise um 90° oder annähernd 90° geschwenkt werden, vorzugsweise in eine in Figur 1 als senkrecht mit strichpunktierten Linien erkennbare zweite Position. Diese Stellung ist in Figur 2 dargestellt. In Figur 2 ist die verschwenkte Lage des Halteelements 2 nach Figur 1 mit strichpunktierten Linien angedeutet. Bei einem - nicht näher erläuterten - Kühlschrank ist das Halteelement - ebenfalls vorzugsweise als schwenkbarer Griff oder als schwenkbare Griffleiste ausgebildet - in einem Drehpunkt an der Tür um die vertikale Achse schwenkbar gelagert, wobei die Schwenkbewegung des Halteelements um beliebige Winkel, vorzugsweise bis zu 90° oder annähernd 90 Grad in nach demselben Prinzip erfolgt.

Figur 3 und Figur 4 zeigen jeweils die Seitenansicht einer Geschirrspülmaschine 3 mit der gemäß dem Gegenstand der Erfindung gestalteten Tür 1 in der Ausgangsstellung bei geschlossenem Haushaltsgerät sowie in der Zielstellung bei geöffnetem Haushaltsgerät. Die Geschirrspülmaschine 3 ist als Einbaugerät in einer Küche eingesetzt und an ihrer Oberseite durch eine Arbeitsplatte 5 abgeschlossen. Im oberen Bereich der Tür 1 befindet sich das um die horizontale Achse schwenkbar ausgebildete Halteelement 2. Der Benutzer greift zum Öffnen der Geschirrspülmaschine 3 an dem Halteelement 2 an - siehe Figur 3 - und drückt die Tür 1 mittels des ebenfalls mit der bewegten Tür 1 geschwenkten Halteelements 2 - ohne umgreifen zu müssen - von der Ausgangsstellung bei geschlossener Geschirrspülmaschine 3 nach unten in die Zielstellung bei geöffneter Geschirrspülmaschine 3 - siehe Figur 4. Dabei wird durch die schwenkbare Lagerung das Halteelement 2 mit der Schwenkbewegung der Tür 1 mitgeschwenkt, vorzugsweise in der entgegengesetzten Richtung zur Schwenkbewegung der Tür 1, d.h. bei der Geschirrspülmaschine 3 nach oben, hingegen bei einem beispielsweise zur rechten Seite zu öffnenden Kühlschrank nach links.

In der Zielstellung gemäß Figur 4 nimmt das Halteelement 2 auf Grund der Schwenkbewegung um 90° die Position wie bei der Ausgangsstellung gemäß Figur 3 - die in der Seitenansicht erkennbare waagerechte Position - wieder ein und ragt nicht wie die bekannten festen Halteelemente in vertikaler Richtung nach unten. Durch die Erfindung wird für den Benutzer in vorteilhafter Weise das üblicherweise erforderliche Umgreifen bei der Schwenkbewegung von der Ausgangsstellung in die Zielstellung und umgekehrt ganz vermieden. Das schwenkbare Halteelement 2 führt somit für den Benutzer des Haushaltsgeräts zu einer wesentlich vereinfachten Ausführung der Schwenkbewegung zum Öffnen und Schließen des Geräts. Mögliche Gesundheitsschäden für den Benutzer - insbesondere an Armen, Beinen und Rücken -, die durch das bei festem Halteelement erforderliche Umgreifen, Bücken etc. verursacht werden, können vermieden oder zumindest gelindert werden.

Mit der Erfindung ist eine Tür der eingangs beschriebenen Art so gestaltet, dass sie die Nachteile bekannter Lösungen vermeidet und für den Benutzer des Haushaltsgeräts die Ausführung der Schwenkbewegung erleichtert.

## Patentansprüche

1. Haushaltgerät (3), insbesondere Geschirrspülmaschine oder Waschmaschine, umfassend eine Tür (1), die um eine Achse schwenkbar ausgebildet ist und von einer Ausgangsstellung bei geschlossenem Haushaltgerät (3) in eine Zielstellung bei geöffnetem Haushaltgerät (3) und umgekehrt bewegbar ist und die an ihrer Frontseite mit einem Halteelement (2) zum Schwenken der Tür (1) versehen ist, wobei das Halteelement (2) schwenkbar um einen Drehpunkt (4) ausgebildet ist, so dass es sich mit dem Schwenken der Tür (1) mitbewegt,
**dadurch gekennzeichnet, dass**
das Halteelement (2) höchstens um 90° oder zumindest um annähernd höchstens 90° gegenüber einer Ausgangsstellung schwenkbar ist.

2. Haushaltgerät nach Anspruch 1, **dadurch gekennzeichnet, dass** das Halteelement (2) in der Ausgangsstellung einer um eine horizontale Achse verschwenkbaren Tür (1) bei geschlossenem Haushaltgerät (3) zwischen einer im Querschnitt horizontalen Stellung senkrecht zur Ebene der Tür (1) und einer vertikalen Stellung im Querschnitt verschwenkbar ist

3. Haushaltgerät nach Anspruch 1 oder 2, **dadurch gekennzeichnet, dass** das Halteelement (2) einer um eine horizontale Achse verschwenkbaren Tür (1) in einer Zielstellung bei geöffnetem Haushaltgerät (3) zwischen einer horizontalen Stellung im Querschnitt und einer vertikalen Stellung im Queschnitt senkrecht zur Ebene der Tür (1) verschwenkbar ist

4. Haushaltgerät nach einem der vorhergehenden Ansprüche, **dadurch gekennzeichnet, dass** das Halteelement (2) eine zur Schwenkbewegung der Tür (1) entsprechende Schwenkbewegung in entgegengesetzter Richtung einnimmt.

5. Haushaltgerät nach einem der vorhergehenden Ansprüche, **dadurch gekennzeichnet, dass** das Halteelement (2) um eine horizontale Achse schwenkbar ausgebildet ist.

6. Haushaltgerät nach einem der Ansprüche 1 bis 4, **dadurch gekennzeichnet, dass** das Halteelement (2) um eine vertikale Achse schwenkbar ausgebildet ist.

7. Haushaltgerät nach einem der vorhergehenden Ansprüche, **dadurch gekennzeichnet, dass** das Halteelement (2) als schwenkbarer Griff ausgebildet ist.

8. Haushaltgerät nach einem der Ansprüche 1 bis 6, **dadurch gekennzeichnet, dass** das Halteelement (2) als schwenkbare Griffleiste ausgebildet ist.

## Claims

1. Domestic appliance (3), particularly dishwasher or washing machine, comprising a door (1), which is constructed to be pivotable about an axis and movable from an initial setting with closed domestic appliance (3) to a desired setting with opened domestic appliance (3) and conversely and which is provided at its front side with a holding element (2) for pivoting the door (1), wherein the holding element (2) is constructed to be pivotable about a fulcrum (4) so that it moves together with the pivotation of the door (1), **characterised in** the holding element (2) is pivotable by at most 90° or at least by approximately at most 90° relative to an initial setting.

2. Domestic appliance according to claim 1, **characterised in that** the holding element (2) in the initial setting of a door (1), which is pivotable about a horizontal axis, is pivotable, when the domestic appliance (3) is closed, between a setting, which is horizontal in cross-section, perpendicular to the plane of the door (1) and a vertical setting in cross-section.

3. Domestic appliance according to claim 1 or 2, **characterised in that** the holding element (2) of a door (1), which is pivotable about a horizontal axis, is pivotable in a desired setting, when the domestic appliance (3) opened, between a horizontal setting in cross-section and a vertical section in cross-section perpendicular to the plane of the door (1).

4. Domestic appliance according to one of the preceding claims, **characterised in that** the holding element (2) adopts a pivot movement, which corresponds with the pivot movement of the door (1), in opposite direction.

5. Domestic appliance according to one of the preceding claims, **characterised in that** the holding element (2) is constructed to be pivotable about a horizontal axis.

6. Domestic appliance according to one of claims 1 to 4, **characterised in that** the holding element (2) is constructed to be pivotable about a vertical axis.

7. Domestic appliance according to one of the preceding claims, **characterised in that** the holding element (2) is constructed as a pivotable grip.

8. Domestic appliance according to one of claims 1 to 6, **characterised in that** the holding element (2) is constructed as a pivotable grip strip.

## Revendications

1. Appareil ménager (3), notamment lave-vaisselle ou lave-linge, comprenant une porte (1) qui est exécutée de manière pivotante autour d'un axe et est déplaçable d'une position initiale, lorsque l'appareil ménager (3) est fermé, en une position souhaitée, lorsque l'appareil ménager (3) est ouvert, et inversement et qui est munie sur sa face avant d'un élément de maintien (2) destiné à faire pivoter la porte (1), l'élément de maintien (2) étant exécuté de manière pivotante autour d'un point d'appui (4), de sorte qu'il se déplace en même temps que la porte (1) est pivotée.
**caractérisé en ce que**
l'élément de maintien (2) est pivotant de maximum 90° ou au moins d'environ maximum 90° par rapport à une position initiale.

2. Appareil ménager selon la revendication 1, **caractérisé en ce que**, dans la position initiale d'une porte (1) pouvant être pivotée autour d'un axe horizontal lorsque l'appareil ménager (3) est fermé, l'élément de maintien (2) est pivotant entre une position horizontale en section transversale, perpendiculairement au plan de la porte (1), et une position verticale en section transversale.

3. Appareil ménager selon la revendication 1 ou 2, **caractérisé en ce que** l'élément de maintien (2) d'une porte (1), pouvant être pivotée autour d'un axe horizontal dans une position souhaitée lorsque l'appareil ménager (3) est ouvert, est pivotant entre une position horizontale en section transversale et une position verticale en section transversale, perpendiculairement au plan de la porte (1).

4. Appareil ménager selon l'une quelconque des revendications précédentes, **caractérisé en ce que** l'élément de maintien (2) prend, en direction opposée, un mouvement de pivotement correspondant au mouvement de pivotement de la porte (1).

5. Appareil ménager selon l'une quelconque des revendications précédentes, **caractérisé en ce que** l'élément de maintien (2) est exécuté de manière pivotante autour d'un axe horizontal.

6. Appareil ménager selon l'une quelconque des revendications 1 à 4, **caractérisé en ce que** l'élément de maintien (2) est exécuté de manière pivotante autour d'un axe vertical.

7. Appareil ménager selon l'une quelconque des revendications précédentes, **caractérisé en ce que** l'élément de maintien (2) est exécuté comme une poignée pivotante.

8. Appareil ménager selon l'une quelconque des revendications 1 à 6, **caractérisé en ce que** l'élément de maintien (2) est exécuté comme une barre de prise pivotante.
